# EUROPÄISCHE PATENTSCHRIFT

(11) **EP 0 748 733 B1**
(45) Veröffentlichungstag und Bekanntmachung des Hinweises auf die Patenterteilung: **19.04.2000**
(21) Anmeldenummer: 96109467.9
(22) Anmeldetag: 13.06.1996
(51) Int. Cl.: B61D 25/00, B60J 1/10, B61D 9/02

(54) **Entriegelungsvorrichtung für eine Fensterscheibe, insbesondere für Eisenbahnwaggons, mit verschiebbarer oder ausschwenkbarer Fensterscheibe**
Unlocking device for a window pane, especially for railway carriages, with a sliding or swinging window pane
Dispositif de déverrouillage pour une vitre, en particulier pour wagons de chemin de fer, avec une vitre coulissante ou pivotante

(30) Priorität: 16.06.1995 DE 19521877
(43) Veröffentlichungstag der Anmeldung: 18.12.1996
(73) Patentinhaber: Dynamit Nobel GmbH Explosivstoff- und Systemtechnik, 53840 Troisdorf (DE)
(72) Erfinder: Brede, Uwe, 90765 Fürth (DE); Bretfeld, Anton, 90765 Fürth (DE); Fibranz, Joachim, 90765 Fürth (DE); Kordel, Gerhard, 90455 Nürnberg (DE); Kraft, Josef, 92348 Berg (DE); Lehniger, Peter, 91056 Erlangen (DE); Reimer, Jens-Peter, 91074 Herzogenaurach (DE)
(74) Vertreter: Scherzberg, Andreas, Dr.

(56) Entgegenhaltungen:
- DE-A- 4 009 349
- DE-A- 4 339 430
- FR-A- 2 346 177
- US-A- 2 670 062
- US-A- 2 701 631
- US-A- 2 793 722

## Beschreibung

Die Erfindung betrifft eine Entriegelungsvorrichtung für eine Fensterscheibe, insbesondere für Eisenbahnwaggons nach dem Oberbegriff des Anspruchs 1.

Moderne Eisenbahnwaggons werden häufig mit Klimaanlagen ausgestattet. Dies bedingt die Forderung nach einer höheren Wärmedämmung der Fenster. Bei Hochgeschwindigkeitszügen kommt zusätzlich noch die Forderung nach einer guten Schallisolierung und einer großen dynamischen Festigkeit (Ein-/Ausfahrt von Tunnels, Züge auf dem Gegengleis) hinzu. Aufgrund dieser gestiegenen Anforderungen werden Fenster verlangt, die eine so hohe Stabilität besitzen, daß sie manuell (vor allem in der Dunkelheit oder bei Panik-Situationen) nicht mehr zerstört bzw. geöffnet werden können. Um diese Forderungen erfüllen zu können, werden in modernen Hochgeschwindigkeitszügen Isolierglasfenster verbunden mit Verbundglasscheiben verwendet.

Aus der DE-A1-39 25 430 ist eine Entriegelungsvorrichtung für eine Fensterscheibe bekannt, die über ein Dichtungsprofil mit einem Rahmenelement verbunden ist, wobei die Fensterscheibe über ein Befestigungselement am Rahmenelement befestigt ist. In diesem oder am Befestigungselement ist ein mit Gas füllbarer, verformbarer Schlauch angeordnet, der im aufgeblasenen Zustand die Befestigung der Fensterscheibe aufreißt, so daß die Fensterscheibe aus dem Rahmenelement fällt.

Aus der US-A-2,793,722 ist eine Entriegelungsvorrichtung für eine Fensterscheibe bekannt, bei der sich nach Entriegelung die Fensterscheibe durch die Wirkung der Schwerkraft im Rahmen verschiebt, wenn sie sich nicht verkantet.

Die gattungsbildende DE-A-43 39 430 beschreibt eine Entriegelungsvorrichtung für eine Fensterscheibe, wobei die Fensterscheibe am Rahmen festliegt und ein Entriegelungselement vorgesehen ist, welches bei Betätigung die Befestigung der Fensterscheibe mit dem Rahmen löst. Durch die Entriegelungsvorrichtung wird nur die Befestigung der Fensterscheibe mit dem Rahmen gelöst. Die Fensterscheibe wird nicht verschoben oder ausgeschwenkt. Dies muß nach Betätigung von Hand erfolgen.

Der Erfindung liegt die Aufgabe zugrunde, eine Entriegelungsvorrichtung für eine Fensterscheibe nach dem Oberbegriff des Anspruchs 1 zu schaffen, die mit einfachen Mitteln nahezu 100 %-ig sicherstellt, daß im Notfall die Fensterscheibe aus dem Rahmen fällt bzw. die Fensteröffnung freigibt. Außerdem soll dabei die Fensterscheibe wenn möglich nicht zerstört werden, da sonst Verletzungsgefahr durch Scherben besteht.

Erfindungsgemäß wird diese Aufgabe dadurch gelöst, daß das Entriegelungselement ein pyrotechnisch angetriebenes Kraftelement mit ein- oder ausstoßender Kolbenstange ist, und daß zusätzlich zum Entriegelungselement Mittel vorgesehen sind, die im Betätigungsfall des Entriegelungselements die Fensterscheibe von einer Geschlossenstellung in eine Geöffnetstellung entweder im Rahmen verschieben oder aus dem Rahmen schwenken.

Die Verwendung eines pyrotechnisch angetriebenen Kraftelements mit ein- oder ausstoßender Kolbenstange für eine Entriegelungsvorrichtung für eine Fensterscheibe hat den entscheidenden Vorteil, daß sich mit Kraftelementen mit ein- oder ausstoßender Kolbenstange definierte Bewegungen erreichen lassen. Die Verwendung ist weiterhin vollkommen ungefährlich. Demgegenüber könnten bei einer Sprengschnur leicht Teile abgesprengt werden und Verletzungen verursachen.

Erfindungsgemäß sind zusätzlich zum Entriegelungselement Mittel zum Verschieben oder Schwenken der Fensterscheibe vorgesehen. Erst die Kombination der Entriegelungsvorrichtung mit den Mitteln löst die gestellte Aufgabe.

Hierdurch ist eine einfache und absolut sichere Entriegelung der Fensterscheibe erreicht.

Eine bevorzugte Ausführungsform zeichnet sich dadurch aus,
- daß das Kraftelement mit einer einziehenden Kolbenstange als Sperrdorn ausgebildet ist, welcher in eine Ausnehmung der Fensterscheibe eingreift und die Fensterscheibe in der Geschlossenstellung arretiert und im Betätigungsfall freigibt und
- daß die Mittel Federn sind, welche die Fensterscheibe in der Geschlossenstellung in Richtung Geöffnetstellung federbelasten.

Eine alternative Ausführungsform ist dadurch gekennzeichnet,
- daß das Kraftelement eine ausstoßende Kolbenstange aufweist,
- daß die Mittel ein drehbar gelagertes Scharnier mit starren Schenkeln sind,
- daß die Fensterscheibe einseitig auf dem Scharnier gelagert ist und
- daß im Betätigungsfall die Kolbenstange die Fensterscheibe auf dem Scharnier bewegt und dabei die Fensterscheibe einen Schenkel kraftbeaufschlagt und dadurch das Scharnier in eine Drehbewegung versetzt, wodurch der andere Schenkel die Fensterscheibe in Auswurfrichtung verschiebt.

Weitere Merkmale der Erfindung ergeben sich aus den Figuren, die nachfolgend eingehend beschrieben sind.
Es zeigt:
- Fig. 1: eine Entriegelungsvorrichtung mit einer verschiebbaren Fensterscheibe und
- Fig. 2: eine Entriegelungsvorrichtung mit einer ausschwenkbaren Fensterscheibe.

Fig. 1 zeigt eine Entriegelungsvorrichtung mit einer Fensterscheibe 1, die aus einer Isolierglas-Verbundscheibe mit drei Scheiben besteht. Zwei nach außen gerichtete Verbundglasscheiben sind über Abstandshalter 20 mit einer dritten Scheibe verbunden.

Die Fensterscheibe 1 ist im Rahmen 3 von einer gezeigten Geschlossenstellung in eine nicht gezeigte Geöffnetstellung verschiebbar. In der Geöffnetstellung ist die Fensterscheibe 1 im Rahmen 3 verschwunden. Hierzu ist im Rahmen 3 ein Aufnahmeraum 7 angeordnet, in dem zwei Federn 4 untergebracht sind, die über Seilzüge 8 die Fensterscheibe 1 im Betätigungsfall von der Geschlossenstellung in die Geöffnetstellung ziehen. Am Ende des Aufnahmeraums 7 ist ein Dämpfungselement 9 aus z.B. Schaumgummi angeordnet, welches die Fensterscheibe 1 im Betätigungsfall abbremst, so daß diese nicht beschädigt wird. In der Geschlossenstellung ragt ein Sperrdorn 5 eines Kraftelements 2 in eine Ausnehmung der Fensterscheibe 1 ein, so daß die Fensterscheibe 1 entgegen der Kraft der Federn 4 in der Geschlossenstellung gehalten ist. Das Kraftelement 2 ist pyrotechnisch angetrieben, wobei bei Betätigung der Sperrdorn 5 eingezogen wird.

Fig. 2 zeigt eine Ausführungsform einer Entriegelungsvorrichtung bei der die Fensterscheibe 1 ausgeschwenkt wird. Die Fensterscheibe 1 ist hierzu einseitig auf einem drehbar gelagerten Scharnier 6 aufgelegt, welches sich in einem Aufnahmeraum 7 des Rahmens 3 befindet. Das Scharnier 6 besteht aus zwei rechtwinklig zueinander angeordneten starren Schenkeln 6a, 6b. Die Verbindungsstelle der beiden Schenkel 6a, 6b ist auf einer Drehachse 10 drehbar gelagert. An dem dem Scharnier 6 entgegengesetzten Ende ist die Fensterscheibe 1 über ein pyrotechnisch angetriebenes Kraftelement 2 kraftbeaufschlagbar, und zwar in einer solchen Richtung, daß die Fensterscheibe 1 bezüglich des Scharniers 6 eine Schwenkbewegung im wesentlichen entsprechend dem Pfeil A durchführt. Dazu ist das Kraftelement 2 ( KE") mit ausstoßender Kolbenstange 21, dessen Aufbau zum Stand der Technik gehört, mit seinem einen Ende verschwenkbar an der Innenwand des oberen Teils des Rahmens 3 befestigt und mit seinem anderen Ende, vorzugsweise der Kolbenstange, verschwenkbar am oberen Rand der Fensterscheibe 1. Grundsätzlich genügt die Anbringung eines Kraftelementes, bevorzugt sind jedoch aus Redundanzgründen wenigstens zwei oder mehr Kraftelemente, die gleichmäßig längs des oberen Randes der Fensterscheibe 1 verteilt angeordnet sind, vorgesehen. Die Längsachse des Kraftelementes ist dabei gegenüber der Scheibenebene - betrachtet in der Schnittebene der Figur 2 - geneigt, und zwar derart, daß im Betätigungsfalle auf den oberen Bereich der Fensterscheibe 1 eine derartige Kraftkomponente ausgeübt wird, welche das Verschwenken im wesentlichen entsprechend dem Pfeil A bewirkt.

Diese Krafteinwirkung erfolgt im Betätigungsfalle, d. h. nach Auslösung des Kraftelementes. Dabei wird dessen Kolbenstange entsprechend dem Pfeil B ausgestoßen, so daß sich die Gesamtlänge des Kraftelementes verlängert und damit das Ausschwenken bewirkt. Bis zum Betätigungsfall dient das wenigstens eine Kraftelement gleichzeitig zur Fixierung der Fensterscheibe 1 im oberen Teil des Rahmens 3. Im Betätigungsfall erfolgt dann zunächst das vorgenannte Ausstoßen der Kolbenstange und schließlich ein Zerlegen des Kraftelementes, so daß ein Teil des Kraftelementes am Rahmen 3 und der andere Teil an der Fensterscheibe 1 verbleibt. Damit ist die Fensterscheibe 1 dann in ihrem oberen Bereich ausgeschwenkt und auch nicht mehr fixiert.

Bei dem vorgenannten Ausschwenken der Fensterscheibe 1 wird der Schenkel 6a des Scharniers 6 dabei von der Fensterscheibe 1 in Richtung des Pfeiles C bewegt, wodurch der Schenkel 6b die Fensterscheibe 1 zusätzlich aus dem Unterteil des Rahmens 3 drückt. Mit dem Bezugszeichen 11 ist eine abdichtende Silikonlippe bezeichnet.

## Patentansprüche

1. Entriegelungsvorrichtung für eine Fensterscheibe (1), wobei die Fensterscheibe (1) am Rahmen (3) festliegt und ein Entriegelungselement vorgesehen ist, welches bei Betätigung die Befestigung der Fensterscheibe (1) mit dem Rahmen (3) löst, **dadurch gekennzeichnet**,
- daß das Entriegelungselement ein pyrotechnisch angetriebenes Kraftelement (2) mit ein- oder ausstoßender Kolbenstange (21,5) ist, und
- daß zusätzlich zum Entriegelungselement Mittel (4,6) vorgesehen sind, die im Betätigungsfall des Entriegelungselements die Fensterscheibe (1) von einer Geschlossenstellung in eine Geöffnetstellung entweder im Rahmen (3) verschieben oder aus dem Rahmen (3) schwenken.

2. Entriegelungsvorrichtung nach Anspruch 1, **dadurch gekennzeichnet,**
- daß das Kraftelement (2) mit einer einziehenden Kolbenstange als Sperrdorn (5) ausgebildet ist, welcher in eine Ausnehmung der Fensterscheibe (1) eingreift und die Fensterscheibe (1) in der Geschlossenstellung arretiert und im Betätigungsfall freigibt und
- daß die Mittel Federn (4) sind, welche die Fensterscheibe (1) in der Geschlossenstellung in Richtung Geöffnetstellung federbelasten.

3. Entriegelungsvorrichtung nach Anspruch 1, **dadurch gekennzeichnet,**
- daß das Kraftelement (2) eine ausstoßende Kolbenstange (21) aufweist,
- daß die Mittel ein drehbar gelagertes Scharnier (6) mit starren Schenkeln (6a, 6b) sind,
- daß die Fensterscheibe (1) einseitig auf dem Scharnier (6) gelagert ist und
- daß im Betätigungsfall die Kolbenstange (21) die Fensterscheibe (1) auf dem Scharnier (6) bewegt und dabei die Fensterscheibe (1) einen Schenkel (6a) kraftbeaufschlagt und dadurch das Scharnier (6) in eine Drehbewegung versetzt, wodurch der andere Schenkel (6b) die Fensterscheibe (1) in Auswurfrichtung verschiebt.

## Claims

1. Unlocking device for a window pane (1), with the window pane (1) being fixed to the frame (3) and with an unlocking element being provided, which, upon actuation, releases the fixing of the window pane (1) with the frame (3), **characterized in that**
- the unlocking element is a pyrotechnically driven force element (2) with piston rod (21, 5) pushing in or out, and in that
- in addition to the unlocking element, means (4, 6) are provided, which, when the unlocking element is actuated, either displace the window pane (1) in the frame (3) or rotate it out of the frame (3) from a closed position into an open position.

2. Unlocking device according to claim 1,
**characterized in that**
- the force element (2) is constructed with a retracting piston rod as blocking pin (5) which engages into a recess of the window pane (1) and arrests the window pane (1) in the closed position and releases it in the case of actuation, and in that
- the means are springs (4) which spring-load the window pane (1) in the closed position in the direction of the open position.

3. Unlocking device according to claim 1,
**characterized in that**
- the force element (2) has an outwardly pushing piston rod (21)
- the means are a rotatably mounted hinge (6) with rigid limbs (6a, 6b),
- the window pane (1) is mounted on one side of the hinge (6) and
- in the case of actuation, the piston rod (21) moves the window pane (1) on the hinge (6) and, in the process, the window pane (1) is subject to force acting on a limb (6a) and in this way sets the hinge (6) rotating, with the other limb (6b) displacing the window pane (1) in the direction of ejection as a result.

## Revendications

1. Dispositif de déverrouillage pour une vitre de fenêtre (1), la vitre de fenêtre (1) étant fixée dans le cadre (3) et un élément de déverrouillage étant prévu, lequel élément, lorsqu'il est actionné libère la fixation de la vitre de fenêtre (1) au cadre (3), caractérisé
par le fait que l'élément de déverrouillage est un élément moteur (2) mû par des moyens pyrotechniques avec une tige de piston (21, 5) qui se déplace en direction de l'intérieur ou de l'extérieur et
par le fait qu'il est prévu, en plus de l'élément de déverrouillage, des moyens (4, 6) qui en cas d'actionnement de l'élément de déverrouillage soit font coulisser la vitre de fenêtre dans le cadre (3), soit la font pivoter hors du cadre (3), d'une position fermée vers une position ouverte.

2. Dispositif de déverrouillage selon la revendication 1, caractérisé
par le fait que l'élément moteur (2) est agencé d'une tige de piston rentrante comme broche de blocage (5), qui pénètre dans un évidement de la vitre de fenêtre (1) , bloque ladite vitre de fenêtre (1) dans la position fermée et la libère en cas d'actionnement et
par le fait que les moyens sont des ressorts (4) qui, dans la position fermée, précontraignent la vitre de fenêtre (1) dans la direction de la position d'ouverture.

3. Dispositif de déverrouillage selon la revendication 1, caractérisé
par le fait que l'élément moteur (2) comporte une tige de piston sortante, par le fait que les moyens sont une charnière (6) montée tournante avec des ailes (6a, 6b) rigides,
par le fait que la vitre de fenêtre (1) est fixée d'un côté à la charnière (6) et
par le fait qu'en cas d'actionnement, la tige de piston (21) déplace la vitre de fenêtre sur la charnière (6), laquelle vitre de fenêtre (1) applique une force à une ferrure de charnière (6a) et entraîne celle-ci en un mouvement de pivotement, à la suite de quoi l'autre ferrure de charnière (6b) pousse la vitre de fenêtre (1) dans la direction d'éjection.
